# FASCICULE DE BREVET EUROPEEN

(11) **EP 3 364 120 B1**
(45) Date de publication et mention de la délivrance du brevet: **11.12.2019**
(21) Numéro de dépôt: 18157675.2
(22) Date de dépôt: 20.02.2018
(51) Int. Cl.: F24F 13/14, F24F 13/20, F24F 11/00, F24F 11/70

(54) **CAISSON DE VENTILATION POUR UNE INSTALLATION DE DÉSENFUMAGE COMPORTANT UN RÉGLAGE**
LÜFTUNGSKASTEN FÜR EINE RAUCHGASENTLÜFTUNGSANLAGE MIT REGULIERUNG
VENTILATION CABINET FOR A SMOKE-REMOVAL INSTALLATION COMPRISING AN ADJUSTMENT

(30) Priorité: 21.02.2017 FR 1751362
(43) Date de publication de la demande: 22.08.2018
(73) Titulaire: ALDES AERAULIQUE, 69200 Venissieux Cedex (FR)
(72) Inventeur: LOOS, Laurent, 69320 FEYZIN (FR); CLOUZOT, Grégory, 69100 VILLEURBANNE (FR)
(74) Mandataire: Chevalier, Renaud Philippe

(56) Documents cités:
- CN-U- 205 878 375
- FR-A1- 2 180 798
- FR-A1- 2 776 054
- FR-A1- 2 995 064
- KR-A- 20090 099 639

## Description

La présente invention concerne un caisson de ventilation pour une installation de désenfumage d'un bâtiment, un procédé de réglage de ce caisson, ainsi qu'une installation de désenfumage comportant un tel caisson.

Les bâtiments recevant des personnes, en particulier les bâtiments à usage d'habitation, les locaux tertiaires ou les locaux recevant du public comme les écoles, les bureaux, les centres de soins ou les maisons de retraite, doivent comporter une installation de désenfumage évacuant les fumées en cas d'incendie.

Le désenfumage des bâtiments est important pour différentes raisons, il limite la propagation de l'incendie, facilite l'accès du bâtiment aux pompiers, et permet une évacuation plus facile et plus rapide des personnes à l'intérieur dès la détection de la présence de fumées. On notera qu'en cas d'incendie dans un bâtiment, les fumées sont responsables de 80% des décès.

Un type de caisson de ventilation connu pour la circulation d'air d'installations de désenfumage, présenté notamment par le document FR-A1-3035457, comporte un compartiment contenant un moteur électrique, et un autre compartiment contenant une turbine entraînée par ce moteur. Le moteur dispose d'un flux d'air de refroidissement distinct du flux d'air de ventilation.

Le document KR 2009 0099639 A montre un caisson de ventilation pour une installation de désenfumage d'un bâtiment, comportant un compartiment de collecte d'air extérieur présentant une entrée d'air, et un compartiment contenant une turbine ainsi qu'une motorisation entraînant cette turbine, où l'entrée d'air du compartiment de collecte comporte un volet mobile de réglage de sa section de passage d'air.

D'une manière générale les installations de désenfumage des bâtiments doivent présenter un débit correctement dimensionné, qui répond à des normes établissant les règles de calcul du dimensionnement, mises en œuvre par les bureaux d'études réalisant la conception de ces systèmes.

Cependant après la conception des installations de désenfumage conformément aux règles de calcul, leurs réalisations peuvent présenter certains écarts dus à des problèmes non prévus à l'origine, comme des obstacles présents dans le bâtiment sur les parcours des conduits de fumée, ou des problèmes d'étanchéité des différents composants de ces systèmes, qui donnent un décalage entre le débit d'air théorique prévu et le débit réel mesuré.

Pour prendre en compte différents imprévus, les règles de calcul de dimensionnement prévoient une augmentation du débit calculé pour les ventilateurs d'environ 20% par rapport au débit normalement suffisant afin de prévoir une possibilité de pertes venant notamment de fuites des volets de désenfumage ou des conduits.

Toutefois des normes récentes de conception des volets et des conduits ayant permis de limiter les débits de fuites, on obtient souvent un débit trop important par rapport à la norme lors des mesures faites pour la réception des installations de désenfumage terminées.

Les écarts par rapport aux normes de débit de désenfumage peuvent poser plusieurs problèmes. Si le débit n'est pas assez important, la commission de sécurité peut refuser l'agrément pour l'ouverture d'un bâtiment destiné au public car il existe un risque en cas de sinistre.

Si le débit est trop élevé, il peut générer une dépression dans la partie désenfumée dépassant 80Pa, qui empêche l'ouverture des portes par la pression trop forte s'exerçant dessus. Ce problème concerne notamment les centres de soins comme les hôpitaux, ou les locaux comportant des parties pour le couchage.

L'ajustement du débit réel peut nécessiter alors des modifications sur le circuit de ventilation, notamment sur le caisson de ventilation, qui demandent du temps ainsi qu'un matériel adapté.

La présente invention a notamment pour but d'éviter ces inconvénients de la technique antérieure.

Elle propose à cet effet un caisson de ventilation selon la revendication 1.

Un avantage de ce caisson de ventilation est qu'après la mise en place complète de l'installation de désenfumage dans le bâtiment, on peut procéder à des essais en mesurant le débit réel de ce système qui peut travailler en aspiration de fumées ou en insufflation dans le bâtiment d'air frais prélevé à l'extérieur, puis de manière simple et rapide, sans outillage particulier ni échange de matériel, en déplaçant le volet mobile de réglage on ajuste de manière continue la section de passage de l'entrée d'air du compartiment de collecte d'air afin d'obtenir précisément le débit demandé.

En particulier, on peut déplacer le volet mobile de réglage tout en maintenant le fonctionnement de l'installation de désenfumage ainsi que la mesure de son débit, pour arriver rapidement et de manière efficace à la valeur demandée.

Le caisson de ventilation selon l'invention peut comporter de plus une ou plusieurs des caractéristiques suivantes, qui peuvent être combinées entre elles.

Avantageusement, le volet de réglage est monté sur un pivot. Le pivot est un moyen simple et économique permettant d'obtenir un mouvement continu du volet.

Dans ce cas le volet de réglage peut être formé par une tôle comportant un perçage recevant le pivot.

Avantageusement, le caisson de ventilation comporte des moyens de blocage du volet de réglage dans une position quelconque. On peut ainsi bloquer le volet après son réglage pour éviter tout déplacement inattendu pendant la durée de vie de l'installation de désenfumage, afin de conserver ce réglage.

Selon l'invention, le volet de réglage comporte une partie accessible par l'extérieur du caisson permettant son réglage, ladite partie étant adaptée pour permettre ledit réglage après la mise en place de gaines de ventilation sur son entrée d'air.

L'invention a aussi pour objet un procédé de réglage d'un caisson de ventilation comprenant l'une quelconque des caractéristiques précédentes, comportant une étape de déplacement du volet de réglage en parallèle de mesures de réglage du débit d'air du caisson de ventilation, pendant le fonctionnement de l'installation de désenfumage installée dans un bâtiment.

L'invention a de plus pour objet une installation de désenfumage comportant un caisson de ventilation comprenant l'une quelconque des caractéristiques précédentes.

D'autres caractéristiques et avantages de l'invention ressortiront à la lecture de la description qui suit, donnée uniquement à titre d'exemple, en référence aux figures annexées suivantes :
- la figure 1 présente un caisson de ventilation selon l'art antérieur ; et
- les figures 2 et 3 présentent un caisson de ventilation selon l'invention, comprenant un volet mobile de réglage qui est successivement ouvert et fermé.

Pour plus de clarté, les éléments identiques ou similaires sont repérés par des signes de référence identiques sur l'ensemble des figures.

La figure 1 présente un caisson de ventilation 2 comportant un premier compartiment 4 de collecte de l'air extrait, comprenant une entrée d'air 6 recevant de l'air qui peut venir de plusieurs conduits reliés à différentes pièces du bâtiment.

Le caisson de ventilation 2 comporte ensuite un deuxième compartiment 8 comportant une turbine centrifuge 10 disposant d'un axe horizontal. La turbine centrifuge 10 prélève de l'air en son centre venant du premier compartiment 4, pour l'éjecter radialement vers l'extérieur au travers d'une sortie d'air 12.

Le caisson de ventilation 2 comporte enfin un troisième compartiment 14 contenant à l'intérieur un moteur électrique 16, dont l'arbre est relié directement à la turbine centrifuge 10 pour l'entraîner. Le moteur électrique 16 séparé dans le troisième compartiment 14, ne peut pas recevoir les fumées en cas d'incendie ce qui assure sa protection.

Ce caisson de ventilation 2 comportant une section de passage de l'entrée d'air 6 fixe, et un moteur électrique 16 tournant à une vitesse constante prédéfinie, ne permet pas de réglage du débit d'air de manière simple et rapide au cas où des tests sur l'installation complète donneraient un débit trop important.

La figure 2 présente un caisson de ventilation 2 similaire comportant sur l'entrée d'air 6 un volet mobile de réglage 20 fixé sur ce caisson par un pivot 22, présentant une forme rectangulaire disposée horizontalement. Le volet de réglage 20 est positionné au-dessus de l'entrée d'air dans sa position la plus ouverte, en laissant à l'entrée d'air 6 la plus grande section de passage.

Avantageusement le volet de réglage 20 est formé de manière économique par une tôle, comportant un perçage recevant le pivot 22 qui peut être réalisé par une vis ou un rivet.

La figure 3 présente une action d'un opérateur qui déplace manuellement suivant la flèche F le volet de réglage 20, en le faisant tourner autour de son pivot 22.

Le volet de réglage 20 est présenté sur cette figure après une rotation de 90° dans le sens horaire dans la position basse allongée verticalement, qui est sa position la plus fermée en bouchant environ la moitié de la section de passage de l'entrée d'air 6.

Le volet de réglage 20 peut prendre toutes les positions intermédiaires entre la position ouverte et la position fermée, par une rotation progressive de ce volet autour de son pivot 22 afin d'ajuster finement la section de passage de l'entrée d'air 6, ainsi que le débit d'air lorsque toutes les autres conditions de fonctionnement de l'installation de désenfumage sont stables.

En complément le volet de réglage 20 peut comporter un système de blocage dans une position quelconque, comme une vis de serrage, permettant à l'opérateur après avoir trouvé la position optimale de bloquer ce volet pour éviter qu'il soit déplacé par la suite sous l'effet de vibrations notamment, ou par un opérateur faisant par exemple des opérations de contrôle ou d'entretien sur le caisson de ventilation 2.

Selon l'invention le volet de réglage 20 comporte une partie accessible par l'extérieur du caisson 2 après avoir mis en place les gaines de ventilation sur l'entrée d'air 6. De cette manière un opérateur peut intervenir sur le volet de réglage 22 d'une installation de désenfumage complètement installée dans le bâtiment, de manière à effectuer un réglage progressif au cours du fonctionnement de cette installation, en même temps que des mesures de débits.

On peut ainsi obtenir rapidement et avec précision, de manière simple et économique le réglage optimal du volet 20, sans perdre de temps avec des successions de mises en marche et d'arrêts de l'installation de désenfumage.

## Revendications

1. Caisson de ventilation pour une installation de désenfumage d'un bâtiment, comportant un compartiment de collecte (4) d'air extrait du bâtiment ou d'air extérieur présentant une entrée d'air (6), et des compartiments (8, 14) contenant une turbine (10) ainsi qu'une motorisation (16) entraînant cette turbine (10), **caractérisé en ce que** l'entrée d'air (6) du compartiment de collecte (4) comporte un volet mobile de réglage (20) de sa section de passage d'air et le volet de réglage (20) comporte une partie accessible par l'extérieur du caisson (2) permettant son réglage, ladite partie étant adaptée pour permettre ledit réglage après la mise en place de gaines de ventilation sur son entrée d'air.

2. Caisson de ventilation selon la revendication 1, **caractérisé en ce que** le volet de réglage (20) est monté sur un pivot (22).

3. Caisson de ventilation selon la revendication 2, **caractérisé en ce que** le volet de réglage (20) est formé par une tôle comportant un perçage recevant le pivot (22).

4. Caisson de ventilation selon l'une quelconque des revendications précédentes, **caractérisé en ce qu'**il comporte des moyens de blocage du volet de réglage (20) dans une position quelconque.

5. Installation de désenfumage comportant un caisson de ventilation, **caractérisée en ce que** ce caisson est selon l'une quelconque des revendications 1 à 4.

6. Procédé de réglage d'un caisson de ventilation selon l'une quelconque des revendications 1 à 4, **caractérisé en ce qu'**il comporte une étape de déplacement du volet de réglage (20) en parallèle de mesures de réglage du débit d'air du caisson de ventilation (2), pendant le fonctionnement de l'installation de désenfumage installée dans un bâtiment.

## Patentansprüche

1. Lüftungsbox für eine Rauchabzugsanlage eines Gebäudes, die eine Sammelkammer (4) für aus dem Gebäude abgezogene Luft oder Außenluft, welche einen Lufteinlass (6) aufweist, und Kammern (8, 14) umfasst, welche eine Turbine (10) sowie einen diese Turbine (10) antreibenden Antrieb (16) enthalten, **dadurch gekennzeichnet, dass** der Lufteinlass (6) der Sammelkammer (4) eine bewegliche Klappe zum Regeln (20) seines Luftdurchlassquerschnitts umfasst, und die Regelklappe (20) einen von der Außenseite der Box (2) her zugänglichen Teil umfasst, der ihr Regeln ermöglicht, wobei der Teil dafür geeignet ist, das Regeln nach dem Einbau von Lüftungsrohren an ihrem Lufteinlass zu ermöglichen.

2. Lüftungsbox nach Anspruch 1, **dadurch gekennzeichnet, dass** die Regelklappe (20) auf einem Zapfen (22) montiert ist.

3. Lüftungsbox nach Anspruch 2, **dadurch gekennzeichnet, dass** die Regelklappe (20) von einem Blech gebildet wird, das eine den Zapfen (22) aufnehmende Bohrung umfasst.

4. Lüftungsbox nach einem der vorstehenden Ansprüche, **dadurch gekennzeichnet, dass** sie Mittel zum Verriegeln der Regelklappe (20) in einer beliebigen Stellung umfasst.

5. Rauchabzugsanlage, die eine Lüftungsbox umfasst, **dadurch gekennzeichnet, dass** diese Box nach einem der Ansprüche 1 bis 4 ist.

6. Verfahren zum Regeln einer Lüftungsbox nach einem der Ansprüche 1 bis 4, **dadurch gekennzeichnet, dass** es einen Schritt des Verstellens der Regelklappe (20) parallel zu Messungen zum Regeln des Luftdurchsatzes der Lüftungsbox (2) während des Betriebs der in einem Gebäude installierten Rauchabzugsanlage umfasst.

## Claims

1. A ventilation box for a smoke extraction installation of a building, including a compartment (4) for collecting air extracted from the building or outside air having an air inlet (6), and compartments (8, 14) containing a turbine (10) as well as a motorization (16) driving this turbine (10), **characterized in that** the air inlet (6) of the collection compartment (4) includes a movable flap (20) for setting its air passage section and the setting flap (20) includes a portion accessible from outside the box (2) enabling the setting thereof, said portion being adapted to enable said setting after the set-up of ventilation ducts on its air inlet.

2. The ventilation box according to claim 1, **characterized in that** the setting flap (20) is mounted on a pivot (22).

3. The ventilation box according to claim 2, **characterized in that** the setting flap (20) is formed by a sheet metal including a bore receiving the pivot (22).

4. The ventilation box according to any one of the preceding claims, **characterized in that** it includes means for blocking the setting flap (20) in any position.

5. A smoke extraction installation including a ventilation box, **characterized in that** this box is according to any one of claims 1 to 4.

6. A method for setting a ventilation box according to any one of claims 1 to 4, **characterized in that** it includes a step of displacing the setting flap (20) in compliance with air flow rate setting measurements of the ventilation box (2), during the operation of the smoke extraction installation installed in a building.
